# EUROPÄISCHE PATENTSCHRIFT

(11) **EP 0 638 442 B1**
(45) Veröffentlichungstag und Bekanntmachung des Hinweises auf die Patenterteilung: **02.05.1997**
(21) Anmeldenummer: 94111542.0
(22) Anmeldetag: 23.07.1994
(51) Int. Cl.: B43K 11/00, B43L 25/00

(54) **Filzschreiber mit separater Nachfüllvorrichtung**
Feltpen with separated filling device
Crayon feutre avec un système de remplissage séparé

(30) Priorität: 10.08.1993 DE 4326781; 10.12.1993 DE 9319002 U
(43) Veröffentlichungstag der Anmeldung: 15.02.1995
(73) Patentinhaber: Neuland GmbH, D-36124 Eichenzell (DE)
(72) Erfinder: Neuland, Rudolf, D-36093 Künzell (DE)
(74) Vertreter: Schlagwein, Udo, Dipl.-Ing.

(56) Entgegenhaltungen:
- WO-A-92/20577
- CH-A- 255 993
- DE-C- 859 719
- FR-A- 594 532
- FR-A- 980 721
- FR-A- 1 331 974
- GB-A- 2 147 887
- US-A- 2 001 263
- US-A- 2 130 926
- US-A- 2 894 541
- US-A- 3 863 686

## Beschreibung

Die Erfindung betrifft einen Filzschreiber mit separater Nachfüllvorrichtung, welcher ein Gehäuse hat, in dem ein Tampon aus saugfähigem Material zum Speichern seiner Tusche angeordnet ist und das einen Bereich zum Einsetzen einer Injektionsnadel aufweist, und bei dem die Nachfüllvorrichtung eine mit Tusche gefüllte Kammer hat, die mit der Injektionsnadel verbunden ist.

Ein solcher Filzschreiber mit separater Nachfüllvorrichtung ist durch die FR-A-1 331 974 bekannt. Hierbei hat die Nachfüllvorrichtung eine mit Tusche gefüllte Flasche, auf der nach Abnahme eines Deckels die Injektionsnadel befestigt werden kann. Diese Injektionsnadel wird zum Nachfüllen durch eine Entlüftungsbohrung oder den Filz in den Filzschreiber eingeführt. Anschließend wird die Injektionsnadel nach dem Auffüllen des Filzschreibers wieder von der Flasche entfernt. Nachteilig ist hierbei, daß nach dem Auffüllen des Filzschreibers an der Injektionsnadel Tusche haftet, so daß man sich beim Demontieren der Injektionsnadel die Finger mit Tusche beschmutzt. Weiterhin kann durch die in dem Filzschreiber angeordnete Entlüftungsbohrung Tusche nach außen gelangen oder der Filz kann bei einem Durchstechen beschädigt werden, so daß aus ihm nach dem Auffüllen Tusche heraustropft.

Durch die US-A-2,130,926 ist eine Nachfüllvorrichtung für einen Füller mit einem mit Tusche gefüllten Ball bekannt. An dem Ball ist eine Injektionsnadel befestigt, mit der eine Öffnung des Füllers durchstochen wird. Die Injektionsnadel wird mit einem Verschlußstift verschlossen. Bei Benutzung der Nachfüllvorrichtung muß man den Verschlußstift aus der Injektionsnadel herausziehen und ablegen. Hierbei haftet an dem Verschlußstift Tusche, so daß die Ablage verschmutzt wird. Beim anschließenden Einführen des Verschlußstiftes in die Injektionsnadel besteht zudem die Gefahr der Verschmutzung der Hände des Benutzers mit Tusche.

Die CH-A-255 993 zeigt eine Nachfüllvorrichtung mit einem elastischen Ball zur Aufnahme der Tusche und einer Injektionsnadel. Die Injektionsnadel ragt hierbei ständig nach oben hin aus dem Nachfüllbehälter heraus. Deshalb besteht die Gefahr, daß man sich an ihr verletzen kann, daß man die Injektionsnadel versehentlich abbricht oder daß man sich durch sie beschmutzt, weil an ihr durch den vorangegangenen Nachfüllvorgang außenseitig Tusche haftet.

Der Erfindung liegt das Problem zugrunde, einen Filzschreiber mit separater Nachfüllvorrichtung so auszubilden, daß das Nachfüllen möglichst einfach und ohne Gefahr einer Verschmutzung der Umgebung erfolgen kann.

Dieses Problem wird erfindungsgemäß dadurch gelöst, daß der Bereich zum Durchstechen mittels der Injektionsnadel ausgebildet ist und die Nachfüllflasche einen Deckel hat, an dem außenseitig als Kammer ein elastischer Ball und innenseitig die Injektionsnadel angeordnet sind, und daß die Injektionsnadel bei aufgesetztem Deckel in die Nachfüllflasche ragt.

Bei einem solchen Filzschreiber mit der vorgenannten Nachfüllvorrichtung kann das Nachfüllen ohne Abschrauben oder Abnehmen eines Deckels des Gehäuses des Filzschreibers auf sehr einfache Weise dadurch erfolgen, daß man mit der Injektionsnadel der Nachfüllvorrichtung den hierfür vorgesehenen Bereich des Gehäuses des Filzschreibers durchsticht, dann die Tusche aus der Nachfüllvorrichtung in den Filzschreiber überführt und anschließend einfach die Injektionsnadel wieder aus dem Filzschreiber herauszieht. Dadurch, daß die Kammer durch den Innenraum eines elastischen, ballartigen Hohlkörpers gebildet ist, kann die Tusche auf sehr einfache Weise aus der Kammer über die Injektionsnadel durch Zusammendrücken der Wand der Kammer gepreßt werden, ohne daß dabei eine Gefahr der Verschmutzung der Umgebung oder der Finger des Benutzenden besteht. Da die Kammer außenseitig und die Injektionsnadel innenseitig an einem Deckel einer Nachfüllflasche vorgesehen sind und die Injektionsnadel bei aufgesetztem Deckel in die Nachfüllflasche ragt, ist die Nachfüllvorrichtung besonders einfach ausgebildet und zugleich Vorratsbehälter für die nachzufüllende Flüssigkeit des Filzschreibers. Weiterhin besteht beim Aufbewahren der Nachfüllvorrichtung keine Verletzungsgefahr durch die Injektionsnadel.

Eine ganz besonders vorteilhafte Weiterbildung der Erfindung besteht darin, daß das Volumen der Kammer der von dem Tampon maximal aufgrund seiner Saugfähigkeit zu haltenden Tuschemenge entspricht. Hierdurch wird erreicht, daß in den Filzschreiber keine größere Menge Tusche eingegeben werden kann, als dieser aufgrund der Größe und Saugfähigkeit seines Tampons zu halten in der Lage ist. Mit den bisher bekannten Nachfüllvorrichtungen wurde sehr häufig zuviel Tusche in den Filzschreiber gefüllt. Als Folge einer solchen Überfüllung gelangt zu viel Tusche zum Schreibfilz und tropft dort aus dem Filzschreiber heraus, was in aller Regel dazu führt, daß der Benutzer nie wieder einen Filzschreiber nachfüllt.

Der Filzschreiber kann insgesamt aus einem kostengünstigen und festen Material ausgebildet sein, wenn der mittels der Injektionsnadel zu durchstechende Bereich durch einen elastischen Einsatz im Gehäuse des Filzschreibers gebildet ist.

Besonders einfach ist der Filzschreiber aufgebaut und nachzufüllen, wenn gemäß einer anderen Ausgestaltung der Erfindung der Einsatz in der oberen Stirnfläche des Gehäuses vorgesehen ist.

Das Durchdringen des Einsatzes mittels der Injektionsnadel kann erleichtert werden, wenn der Einsatz einen vorgefertigten, durch die Elastizität seines Materials geschlossenen Durchlaß aufweist.

Ganz besonders vorteilhaft ist es, wenn gemäß einer Weiterbildung der Erfindung die Injektionsnadel bei aufgesetztem Deckel nur soeben bis in den Flaschenhals der Nachfüllflasche ragt. Eine solche Nachfüllvorrichtung hat verschiedene Vorteile. Da die Injektionsnadel sehr kurz ist und nicht oder kaum über die Höhe des Deckelrandes hinausragt, ist die Gefahr einer Verletzung an der Injektionsnadel auch beim Hantieren mit dem die Injektionsnadel aufweisenden Deckel sehr gering. Weiterhin muß man zum Ansaugen von Flüssigkeit aus der Nachfüllflasche in die Kammer die Nachfüllflasche überkopf halten, damit das Ende der Injektionsnadel in die Flüssigkeit eingetaucht ist. Dadurch ergibt es sich, daß Schaum in der Flüssigkeit weit von der Nadel entfernt auf dem dann zum Boden weisenden Flüssigkeitsspiegel schwimmt, so daß mit der Nadel kein Schaum angesaugt wird. Hinzu kommt, daß es mit einer solchen Ausführungsform möglich ist, die Flüssigkeit in der Nachfüllflasche nahezu bis auf den letzten Rest durch Ansaugen zu verbrauchen.

Die nicht mehr anzusaugende Restmenge in der Nachfüllflasche ist ganz besonders gering, wenn gemäß einer anderen Weiterbildung der Erfindung im Flaschenhals ein einen Durchlaß für die Injektionsnadel aufweisender Einsatz angeordnet ist.

Ebenfalls zur Verminderung der nicht mehr anzusaugenden Restmenge trägt es bei, wenn die Nachfüllflasche über ihre Höhe sich im Querschnitt zum Flaschenhals hin verjüngt.

Der Deckel erleichtert das Zentrieren der Injektionsnadel auf dem Gehäuse des Filzschreibers und fixiert die Kammer beim Nachfüllen auf dem Gehäuse, wenn gemäß einer anderen Weiterbildung der Neuerung der Deckel im Querschnitt zum Aufsetzen auf das Gehäuse eines Filzschreibers während des Nachfüllvorganges ausgebildet ist.

Wenn die Injektionsnadel beim Nachfüllen bis in den Tampon des Filzschreibers reicht, dann kann man die Flüssigkeit nur relativ langsam aus der Kammer drücken, weil der Tampon dem Austritt der Flüssigkeit beträchtlichen Widerstand entgegensetzt. Die Übergabe der Flüssigkeit kann ganz besonders rasch erfolgen, wenn die Injektionsnadel in ihrer Länge so bemessen ist, daß sie nach dem Durchstechen des Filzschreibers nur bis in einen freien Raum oberhalb des Tampons des Filzschreibers reicht.

Die Erfindung läßt verschiedene Ausführungsformen zu. Zur weiteren Verdeutlichung ihres Grundprinzips wird nachfolgend auf die Zeichnung Bezug genommen. Diese zeigt in
- Fig.1: eine perspektivische Darstellung eines Filzschreibers,
- Fig.2: eine Nachfüllvorrichtung für den Filzschreiber aus Figur 1.

Die Figur 1 zeigt perspektivisch einen Filzschreiber 1, der ein zylindrisches Gehäuse 2 mit einem Deckel 3 hat. Nach unten hin ragt aus dem Gehäuse 2 eine Faserspitze 4, welche zum Schreiben Tusche von einem mit Tusche durchtränkten, innerhalb des Gehäuses 2 angeordneten Tampon 5 erhält. Im Deckel 3 des Gehäuses 1 ist ein Bereich 6 aus einem elastischen Material, vorzugsweise Gummi, angeordnet.

Die Figur 2 zeigt eine Nachfüllflasche 12, welche sich von einem Boden 16 bis zu ihrem Flaschenhals 13 im Querschnitt gleichmäßig verjüngt. Auf den Flaschenhals 13 ist von oben her ein Deckel 11 aufschraubbar, wozu der Deckel 11 ein Innengewinde 17 und der Flaschenhals 13 ein Außengewinde 18 hat.

Der Deckel 11 hat an seinem oberen Ende außenseitig eine als elastischer Ball ausgebildete Kammer 9, welche mit der koaxial im Deckel 11 angeordneten Injektionsnadel 10 Verbindung hat. Diese Injektionsnadel 10 ist nur so lang, daß sie bei auf der Nachfüllflasche 12 aufgeschraubtem Deckel 11 soeben in den Flaschenhals 13 ragt. Dabei kann im Flaschenhals 13 ein Einsatz 15 mit einem Durchlaß 14 für die Injektionsnadel 10 dafür sorgen, daß bei überkopf gehaltener Nachfüllflasche 12 nahezu ihr gesamtes Flüssigkeitsvolumen mit der Injektionsnadel 10 angesaugt werden kann.

Zum Nachfüllen eines Filzschreibers 1 hält man die dargestellte Nachfüllflasche 12 bei aufgeschraubtem Deckel 11 zunächst überkopf. Dann drückt man mit zwei Fingern die als elastischer Ball ausgebildete Kammer 9 zusammen, wodurch die in ihr befindliche Luft in die Nachfüllflasche 12 gelangt. Beim Loslassen der Kammer 9 nimmt diese ihre ursprüngliche Form wieder an und saugt sich dabei mit Flüssigkeit voll.

Nach dem Füllen der Kammer 9 schraubt man den Deckel 11 von der Nachfüllflasche 12 ab und sticht seine Injektionsnadel 10 durch den dafür vorgesehenen Bereich 6 in der oberen Stirnfläche des Filzschreibers 1, bis sich der Deckel 11 auf das Gehäuse 2 des Filzschreibers 1 aufsetzt. Anschließend drückt man den ballartigen Körper zusammen, so daß die Tusche aus der Kammer 9 in den Filzschreiber 1 gelangt. Dann zieht man die Nachfüllvorrichtung 7 wieder zurück. Durch die Elastizität des Bereichs 6 verschließt sich das Loch in diesem Bereich 6 von selbst, sobald die Injektionsnadel 10 aus ihm heraus gelangt. Die Injektionsnadel 10 ist hinsichtlich ihrer Länge so bemessen, daß sie dann nur bis in einen Raum oberhalb des Tampons 5 des Filzschreibers 1 gelangt. Das ermöglicht es, durch Drücken auf die als elastischer Ball ausgebildete Kammer 9 rasch die in ihr vorhandene Flüssigkeit in den Filzschreiber 1 zu überführen, da kein hoher Strömungswiderstand zu überwinden ist.

Das Volumen dieser Kammer 9 ist so bemessen, daß in ihr gerade diejenige Menge Tusche vorhanden ist, welche zum Durchtränken des Tampons 5 benötigt wird. Für dickere Filzschreiber muß man dann den Nachfüllvorgang zweimal durchführen. Unabhängig von der Größe der Kammer 9 ist jedoch mit der erfindungsgemäßen Nachfüllflasche 12 ein präzises Dosieren des erforderlichen Nachfüllvolumens möglich, was vor allem dann wichtig ist, wenn ein Filzschreiber beim Nachfüllen nicht vollständig leer ist, so daß eine nicht genau zu bestimmende Flüssigkeitsmenge nachgefüllt werden muß.

### Bezugszeichenliste

- 1: Filzschreiber
- 2: Gehäuse
- 3: Deckel
- 4: Faserspitze
- 5: Tampon
- 6: Bereich
- 7: Nachfüllvorrichtung
- 8: Hohlkörper
- 9: Kammer
- 10: Injektionsnadel
- 11: Deckel
- 12: Nachfüllflasche
- 13: Flaschenhals
- 14: Durchlaß
- 15: Einsatz
- 16: Boden
- 17: Innengewinde
- 18: Außengewinde

## Patentansprüche

1. Filzschreiber (1) mit separater Nachfüllvorrichtung (12), welcher ein Gehäuse (2) hat, in dem ein Tampon (5) aus saugfähigem Material zum Speichern seiner Tusche angeordnet ist und das einen Bereich (6) zum Einsetzen einer Injektionsnadel (10) aufweist und bei dein die Nachfüllvorrichtung (12) eine mit Tusche gefüllte Kammer (9) hat, die mit der Injektionsnadel (10) verbunden ist, **dadurch gekennzeichnet**, daß der Bereich (6) zum Durchstechen mittels der Injektionsnadel (10) ausgebildet ist und die Nachfüllflasche (12) einen Deckel (11) hat, an dem außenseitig als Kammer (9) ein elastischer Ball und innenseitig die Injektionsnadel (10) angeordnet sind, und daß die Injektionsnadel (10) bei aufgesetztem Deckel (11) in die Nachfüllflasche (12) ragt.

2. Filzschreiber mit Nachfüllvorrichtung nach Anspruch 1, **dadurch gekennzeichnet**, daß das Volumen der Kammer (9) der von dem Tampon (5) maximal aufgrund seiner Saugfähigkeit zu haltenden Tuschemenge entspricht.

3. Filzschreiber mit Nachfüllvorrichtung nach den Ansprüchen 1 oder 2, **dadurch gekennzeichnet**, daß der mittels der Injektionsnadel (10) zu durchstechende Bereich (5) durch einen elastischen Einsatz im Gehäuse (2) des Filzschreibers (1) gebildet ist.

4. Filzschreiber mit Nachfüllvorrichtung nach Anspruch 3, **dadurch gekennzeichnet**, daß der Bereich (6) in der oberen Stirnfläche des Gehäuses (2) vorgesehen ist.

5. Filzschreiber mit Nachfüllvorrichtung nach den Ansprüchen 3 oder 4, **dadurch gekennzeichnet**, daß der Bereich (6) einen vorgefertigten, durch die Elastizität seines Materials geschlossenen Durchlaß aufweist.

6. Filzschreiber mit Nachfüllvorrichtung nach zumindest einem der vorangehenden Ansprüche, **dadurch gekennzeichnet**, daß die Injektionsnadel (10) bei aufgesetztem Deckel (11) nur soeben bis in den Flaschenhals (13) der Nachfüllflasche (12) ragt.

7. Filzschreiber mit Nachfüllvorrichtung nach Anspruch 6, **dadurch gekennzeichnet**, daß im Flaschenhals (13) der Nachfüllflasche (12) ein einen Durchlaß (14) für die Injektionsnadel (10) aufweisender Einsatz (15) angeordnet ist.

8. Filzschreiber mit Nachfüllvorrichtung nach zumindest einem der vorangehenden Ansprüche, **dadurch gekennzeichnet**, daß die Nachfüllflasche (12) über ihre Höhe sich im Querschnitt zum Flaschenhals (13) hin verjüngt.

9. Filzschreiber mit Nachfüllvorrichtung nach zumindest einem der vorangehenden Ansprüche, **dadurch gekennzeichnet**, daß der Deckel (11) im Querschnitt zum Aufsetzen auf das Gehäuse (2) des Filzschreibers (1) während des Nachfüllvorganges ausgebildet ist.

10. Filzschreiber mit Nachfüllvorrichtung nach zumindest einem der vorangehenden Ansprüche, **dadurch gekennzeichnet**, daß die Injektionsnadel (10) in ihrer Länge so bemessen ist, daß sie nach dem Durchstechen des Filzschreibers (1) nur bis in einen freien Raum oberhalb des Tampons (5) des Filzschreibers (1) reicht.

## Claims

1. Felt-tip pen (1) with a separate refilling device (12), having a housing (2) in which a tampon (5) of absorbent material is arranged for storage of its ink and which has a region (6) for the insertion of an injection needle (10) and in which the refilling device (12) has an ink-filled chamber (9) connected to the injection needle (10), characterized in that the region (6) is designed to be perforated by the injection needle (10) and the refilling bottle (12) has a cover (11) on which an elastic ball is arranged externally as a chamber (9) and the injection needle (10) is arranged internally, and in that the injection needle (10) projects into the refilling bottle (12) when the cover (11) is applied.

2. Felt-tip pen with a refilling device according to Claim 1, characterized in that the volume of the chamber (9) corresponds to the maximum quantity of ink to be held by the tampon (5) owing to its absorbency.

3. Felt-tip pen with a refilling device according to Claim 1 or 2, characterized in that the region (5) to be pierced by the injection needle (10) is formed by an elastic insert (6) in the housing (2) of the felt-tip pen (1).

4. Felt-tip pen with a refilling device according to Claim 3, characterized in that the region (6) is provided in the upper end face of the housing (2).

5. Felt-tip pen with a refilling device according to Claim 3 or 4, characterized in that the region (6) has a prefabricated orifice closed by the elasticity of its material.

6. Felt-tip pen with a refilling device according to at least one of the preceding claims, characterized in that the injection needle (10) projects only just into the bottleneck (13) of the refilling bottle (12) when the cover (11) is applied.

7. Felt-tip pen with a refilling device according to Claim 6, characterized in that an insert (15) having an orifice (14) for the injection needle (10) is arranged in the bottleneck (13) of the refilling bottle (12).

8. Felt-tip pen with a refilling device according to at least one of the preceding claims, characterized in that the refilling bottle (12) tapers in cross section over its height to the bottleneck (13).

9. Felt-tip pen with a refilling device according to at least one of the preceding claims, characterized in that the cross section of the cover (11) is designed for application on the housing (2) of the felt-tip pen (1) during the refilling process.

10. Felt-tip pen with a refilling device according to at least one of the preceding claims, characterized in that the length of the injection needle (10) is calculated such that it extends only into a free space above the tampon (5) of the felt-tip pen (1) after piercing the felt-tip pen (1).

## Revendications

1. Stylo-feutre (1) à dispositif de réencrage (12) séparé, présentant un corps (2) à l'intérieur duquel est disposé un tampon (5) en matière absorbante destiné à stocker l'encre et qui comporte une zone (6) prévue pour l'introduction d'une aiguille d'injection (10), ledit dispositif de réencrage (12) étant pourvu d'une chambre (9) d'une part remplie d'encre de Chine, et d'autre part reliée à l'aiguille d'injection (10), caractérisé en ce que la zone (6) est conformée pour être percée par l'aiguille d'injection (10) et que le dispositif de réencrage (12) présente un couvercle (11) sur lequel sont disposés, du côté extérieur, servant de chambre (9), un ballon élastique, et du côté intérieur, l'aiguille à injection (10), et en ce que ladite aiguille à injection (10) pénètre dans le dispositif du réencrage (12) lorsque le couvercle (11) est mis en place.

2. Stylo-feutre à dispositif de réencrage selon la revendication 1, caractérisé en ce que le volume de la chambre (9) correspond à la quantité maximale d'encre de Chine que le tampon (5) peut contenir en raison de sa capacité d'absorption.

3. Stylo-feutre à dispositif de réencrage selon la revendication 1 ou 2, caractérisé en ce que la zone (5) devant être percée par l'aiguille d'injection (10) est constituée d'un insert élastique placé à l'intérieur du corps (2) du stylo-feutre (1).

4. Stylo-feutre à dispositif de réencrage selon la revendication 3, caractérisé en ce que la zone (6) est prévue dans la face frontale supérieure du corps (2).

5. Stylo-feutre à dispositif de réencrage selon la revendication 3 ou 4, caractérisé en ce que la zone (6) présente un orifice préfabriqué dont la fermeture est assurée par l'élasticité de la matière dont cette zone est constituée.

6. Stylo-feutre à dispositif de réencrage selon au moins l'une des revendications précédentes, caractérisé en ce que l'aiguille à injection (10), lorsque le couvercle est en place, parvient tout juste à l'intérieur du goulot de flacon (13) du dispositif de réencrage (12).

7. Stylo-feutre à dispositif de réencrage selon la revendication 6, caractérisé en ce que dans le goulot (13) du flacon du dispositif de réencrage (12) est disposé un insert (15) présentant un orifice (14) pour l'aiguille d'injection (10).

8. Stylo-feutre à dispositif de réencrage selon au moins l'une des revendications précédentes, caractérisé en ce que le dispositif de réencrage est un flacon qui s'amincit dans le sens de sa hauteur, sa section transversale se rétrécissant progressivement en direction du goulot (13).

9. Stylo-feutre à dispositif de réencrage selon au moins l'une des revendications précédentes, caractérisé en ce que le couvercle (11) présente une section transversale permettant sa mise en place sur le corps (2) du stylo-feutre pendant l'opération de réencrage.

10. Stylo-feutre à dispositif de réencrage selon au moins l'une des revendications précédentes, caractérisé en ce que la longueur de l'aiguille à injection (10) présente une dimension telle qu'après avoir percé le stylo-feutre (1), ladite aiguille (10) ne parvient que jusqu'à l'intérieur d'un espace libre se trouvant au-dessus du tampon (5) dudit stylo-feutre (1).
